# EUROPÄISCHE PATENTSCHRIFT

(11) **EP 0 051 316 B1**
(45) Veröffentlichungstag und Bekanntmachung des Hinweises auf die Patenterteilung: **12.09.1984**
(21) Anmeldenummer: 81109489.5
(22) Anmeldetag: 03.11.1981
(51) Int. Cl.: E03F 5/04, E03C 1/29

(54) **Bodenablauf mit einem oben offenen Auffangbecher**
Gulley with a collecting bowl open at the top
Regard comprenant un panier en haut

(30) Priorität: 03.11.1980 DE 3041353
(43) Veröffentlichungstag der Anmeldung: 12.05.1982
(73) Patentinhaber: E. Schmitz KG + Schoeller Kunststoff-Zentrale GmbH, D-5000 Köln 40 (DE)
(72) Erfinder: Wallraff, Wilfried, D-5042 Erftstadt (DE)
(74) Vertreter: Kressin, Horst-Rüdiger, Dr.

## Beschreibung

Die Erfindung betrifft einen Bodenablauf, insbesondere für Badezimmer, Keller, Flachdächer oder Terrassen mit einem oben offenen Auffangbecher, einem seitlich am Auffangbecher angeordneten Ablauf, der über eine Öffnung in der Seitenwand des Auffangbechers mit diesem in Verbindung steht, und einem den Auffangbecher abschliessenden Oberteil gemäss dem Oberbegriff des Patentanspruchs 1. Ein derartiger Bodenablauf ist z.B. durch die US-A-3 651 826 bekannt.

Die meisten üblichen Bodenabläufe bestehen aus einem Auffangbecher mit einem seitlich angeordneten Ablaufstutzen und einem fest mit dem Auffangbecher verbundenen Gitterrost. Als Geruchabschluss zur seitlich angeordneten Rohrleitung ist im allgemeinen eine komplizierte Klappenvorrichtung vorgesehen. Der Nachteil der bekannten Bodenabläufe liegt darin, dass sie eine zu aufwendige und damit zu teuere Konstruktion aufweisen und ausserdem die Montage relativ aufwendig ist, da das genaue Einsetzen unter Beachtung der Fluchtlinien relativ kompliziert ist.

'Aus dem DE-U-7 425 777 ist ein Bodenablauf bekannt, der aus einem Ablaufkasten mit einem eingebauten Ablaufrohr und einem eingesetzten Siebkasten mit Geruchverschlussglocke besteht. Das Ablaufrohr ist in eine Öffnung in der Bodenfläche des Ablaufkastens eingesetzt und ragt mit einem Stutzen in das Innere des Ablaufkastens hinein. Der in den Ablaufkasten eingesetzte Siebkasten bildet im unteren Teil eine Glocke, die im Abstand über den Stutzen des Ablaufrohres gestülpt ist_und so einen Geruchverschluss bildet. in die obere Öffnung des Ablaufkastens ist ein viereckiger Rost aus glasfaserverstärktem Polyester einsetzbar. Der Nachteil dieses bekannten Bodenablaufs liegt darin, dass er nur für senkrecht angeordnete Abfallrohre einsetzbar ist und bei der Montage des Ablaufs die Fliesen bzw. Kacheln der eckigen bzw. sperrigen Form des oberen Randes des Ablaufkastens angepasst werden müssen. Ausserdem besteht die Gefahr, dass der Einlauf durch das feinmaschige Sieb des Siebkastens verstopft wird.

Aus der DE-U-7 428 120 ist ein Bodenablauf für Nassräume bekannt, der aus einem viereckigen Gehäuse besteht, das am oberen Rand mit einem nach innen vorstehenden Flansch ausgerüstet ist. Auf diesen Flansch ist ein viereckiger Rost mit parallel zueinander angeordneten Durchbrechungen einlegbar. Vor den seitlich angeordneten Ablaufstutzen ist eine frei in das Innere des Gehäuses hineinragende Blende angeordnet, die mit dem Flansch am oberen Rand des Gehäuses verbunden ist. Die Blende dient als Geruchverschluss. Der bekannte Bodenablauf hat den Nachteil, dass ein wirksamer Geruchverschluss nicht gewährleistet werden kann und dass die Montage des Ablaufs relativ schwierig ist, da die Fliesen genau der Form des oberen Randes des Ablaufgehäuses angepasst werden müssen.

Das DE-U-7 516 102 betrifft eine Baukasteneinheit zum Erstellen eines Kellerablaufs, die von einem Behälter mit obiger Eintrittsöffnung und seitlicher Austrittsöffnung gebildet ist. Der Behälter ist rechteckig geformt und besitzt an seinem oberen Ende einen rechteckigen Flansch, in den der Rost eingesetzt wird. Der Ablaufstutzen ist seitlich an das Gehäuse angesetzt. Der Geruchverschluss besteht aus einem Krümmer, der an das seitliche Ablaufrohr angeflanscht wird und in das Innere des Gehäuses hineinragt. Der Nachteil der bekannten Baukasteneinheit besteht darin, dass die Einheit sehr gross ist und als Bodenablauf für Badezimmer und Balkone kaum geeignet ist. Ausserdem ist der bekannte Ablauf sehr aufwendig konstruiert.

Der Erfindung liegt daher die Aufgabe zugrunde, einen Ablauf zur Verfügung zu stellen, der einfach konstruiert ist und eine leichte Montage, insbesondere bei gekachelten Böden ermöglicht.

Die Aufgabe wird durch die im Patentanspruch 1 gekennzeichneten Merkmale gelöst. Der Auffangbecher ist im oberen Teil mit einem kreisförmigen oder zylindrischen Ringflansch ausgerüstet, und auf den kreisförmigen Flansch ist ein abnehmbarer Deckel aufsetzbar, der ausserdem verdrehbar ist, wobei der Deckel aus einem eckigen Rahmen mit auswechselbarer Rostplatte besteht.

Der erfindungsgemässe Ablauf hat den Vorteil, dass er relativ einfach konstruiert ist und leicht aus einem handelsüblichen Kunststoff hergestellt werden kann. Der erfindungsgemässe Ablauf ist schwer entflammbar, kälte- und heisswasserbeständig, korrosionsfest und laugen- und säureresistent. Er lässt sich einfach montieren, da der Deckel mit dem Rost frei ausgerichtet werden kann und so z.B. der Fliesenrichtung bzw. den Fluchtlinien des entsprechenden Bodens angepasst werden kann. Ein Schneiden der Fliesen ist bei Verwendung des erfindungsgemässen Ablaufes nicht notwendig, wodurch die Montage erheblich erleichtert und die Montagezeit verkürzt wird.

Der erfindungsgemässe Ablauf ist insbesondere als Bodenablauf und als Ablauf für Flachdächer einsetzbar, insbesondere für geflieste Flächen, z.B. in Badezimmern, Waschküchen, Kellern, Balkonen, Terrassen usw.

Der erfindungsgemässe Ablauf besteht aus einem oben offenen Auffangbecher mit seitlich angeordneten Ablaufstutzen. Die Öffnung des Ablaufstutzens am Auffangbecher ist durch eine senkrechte Trennwand teilweise verschlossen. Die senkrechte Trennwand kann je nach der Verwendungsweise des Ablaufs in der oberen Hälfte oder in der unteren Hälfte der Öffnung in der Seitenwand des Auffangbechers angeordnet sein. Bei einem Ablauf, der als Hofablauf für die Abführung von Schmutzwasser mit Feststoffteilchen verwendet wird, ist die Trennwand in der Öffnung der Seitenwand des Auffangbechers vorzugsweise in der oberen Hälfte angeordnet. Der seitliche Ablaufstutzen ist vorzugsweise zylindrisch ausgebildet und der Querschnitt hängt von der Art des Abwassers ab. Bei Abwasser mit groben Verunreinigungen ist der Querschnitt des Ablaufstutzens möglichst gross ausgelegt.

Im oberen Teil des Auffangbechers ist ein kreisförmiger oder kreiszylindrischer Ringflansch vorgesehen, der vorzugsweise den oberen offenen Rand des Auffangbechers bildet. Der Ringflansch weist z. B. eine Flanschhöhe von etwa 0,5 bis 3, insbesondere 1 bis 2 cm auf. Auf den Ringflansch des Auffangbechers ist ein mit Durchbrechungen ausgerüsteter Deckel oder ein Deckel mit einem eingesetzten Rost aufsetzbar. Der Deckel ist vorzugsweise viereckig ausgebildet und um 360° auf dem Flansch drehbar.

Auf der Unterseite des Deckels sind Federleisten auf einer kreisförmigen Linie in dichtem Abstand nebeneinander angeordnet. Die Federleisten werden unter Spannung auf den Ringflansch des Auffangbechers aufgedrückt, so dass der Deckel auf dem Ringflansch des Auffangbechers gleitend verdreht werden kann. Die Federleisten sind am unteren Ende vorzugsweise mit einer waagerecht verlaufenden, nach innen vorspringenden Kante ausgerüstet, die unter den Ringflansch des Auffangbechers greift. In den Deckel ist eine vorzugsweise ebenfalls viereckig ausgebildete Platte einsetzbar, die parallel zueinander angeordnete Durchbrechungen aufweist.

Der Ablauf kann zusätzlich auch mit einem Geruchabschlussstutzen ausgerüstet sein. Der Stutzen besteht aus einem oben und unten offenen Einsatz. Der Stutzen ist so in den Auffangbecher eingesetzt, dass der untere Rand unterhalb der Öffnung in der Seitenwand des Auffangbechers angeordnet ist. Der Geruchabschlussstutzen ist vorzugsweise nur bei Abläufen vorgesehen, bei denen ein Geruchabschluss von Bedeutung ist, z.B. bei Badezimmer- und Kellerabläufen.

Nach einer Ausgestaltung der Erfindung kann der Ablauf auch noch eine Anschlussmöglichkeit für mindestens einen seitlichen Zulauf aufweisen. Der Zulaufstutzen kann wahlweise ein gerades oder ein gekrümmtes oder ein mit mehreren Anschlussmöglichkeiten versehenes Formstück sein, das in einer von mehreren gegeneinander verdrehten Stellungen am Auffangbecher befestigbar ist. Mit einer einzigen, vorzugsweise viertelkreisförmig gekrümmten Rohrbiegung können also drei Zulaufrichtungen, und zwar von oben und von zwei Seiten bedient werden. Hierdurch wird ausser der Montage auch die Lagerhaltung vereinfacht. Der Zulaufstutzen besteht vorzugsweise aus einem schlagfesten Kunststoff, z.B. Acryl-Butadien-Styrol, Polyamid oder Polypropylen.

Eine bevorzugte Ausführungsform der Erfindung ist der Bodenablauf mit dem eingesetzten Geruchverschlussstutzen und dem um 360°C verdrehbaren Deckel bzw. Rahmen mit einsetzbarer Platte bzw. Rostplatte.

Der erfindungsgemässe Ablauf wird anhand der Zeichnungen näher erläutert.
Fig. 1 zeigt eine perspektivische Ansicht eines erfindungsgemässen Bodenablaufs.
Fig. 2 zeigt eine Seitenansicht des Ablaufs nach Fig. 1.
Fig. 3 zeigt einen Querschnitt durch den Ablauf nach Fig. 1 mit einem eingesetzten Geruchabschlussstutzen.
Fig. 4 zeigt eine Seitenansicht eines erfindungsgemässen Hofablaufs.

Fig. 1 zeigt einen Abiauf mit dem Auffangbecher 1, an dem seitlich der Ablaufstutzen 2 angeordnet ist. Der Ablaufstutzen ist vorzugsweise mit einer leichten Neigung nach unten ausgerichtet. Der Neigungswinkel beträgt vorzugsweise 2 bis 6, insbesondere 3 bis 5°. Auf den Auffangbecher ist der Deckel aufgesetzt, der insgesamt mit 3 bezeichnet ist. Der Deckel 3 besteht aus einem viereckigen Rahmen 4, in den eine Platte 5 mit parallel zueinander angeordneten Durchbrechungen 6 eingesetzt ist. Die Durchbrechungen 6 sind vorzugsweise parallel zu den Seitenkanten des Rahmens 4 angeordnet. Zur Versteifung der Platte 5 ist quer zu den Durchbrechungen 6 eine durchgehende Versteifungsrippe 7 vorgesehen. An der Unterseite des Rahmens 4 sind auf einer Kreislinie Federleisten 8 angeordnet. Der Auffangbecher ist unten durch den Boden 9 begrenzt, und am gegenüber liegenden offenen Ende weist der Auffangbecher einen kreisförmigen Flansch (10) auf. In der Seitenwand des Auffangbechers ist eine Öffnung 14 vorgesehen, die durch eine Trennwand 15 teilweise abgesperrt ist. Die Trennwand in der Seitenwand des Auffangbechers kann sowohl in der unteren Hälfte (siehe Fig. 2) als auch in der oberen Hälfte (siehe Fig. 4) der Öffnung angeordnet sein. In der Fig. 4 ist die Trennwand mit 16 bezeichnet. Die Fig. 4 zeigt einen Ablauf, der insbesondere für Abwässer mit groben Verunreinigungen verwendet wird. Deshalb ist der Durchmesser des seitlichen Ablaufstutzens 17 auch grösser ausgebildet, als dies z.B. bei Abläufen für Abwässer ohne grobe Verunreinigungen der Fall ist.

Fig. 3 zeigt einen Ablauf mit einem Auffangbecher 1 und dem oberen kreisförmigen Ringflansch 10. Der Auffangbecher ist mit nach innen vorspringenden Stützflächen 11 ausgerüstet, auf die der obere Rand 18 eines Geruchabschlussstutzens 19 aufsetzbar ist. Seitlich in die Rille 18 des Geruchabschlussstutzens ist ein Dichtring 20 eingesetzt, der den Geruchabschlussstutzen gegenüber dem oberen Rand 10 des Auffangbechers abdichtet. Die untere Kante 21 des Geruchabschlussstutzens ist unterhalb der Öffnung 14 in der Seitenwand des Auffangbechers 1 angeordnet. Auf den oberen Rand 18 des Geruchabschlussstutzens ist vorzugsweise ein flacher Sprengring aus Kunststoff aufgelegt.

Der Auffangbecher 1 wird durch den Deckel 3 abgedeckt, der auf der Unterseite mit Federleisten 4 versehen ist, die am unteren Ende mit einer waagerechten, nach innen vorspringenden Kante 12 ausgerüstet sind. Die vorspringende Kante 12 ist auf den Ringflansch aufklipsbar, da die Federleisten federnd beweglich sind. Die untere Kante 12 der Federleiste greift in Gebrauchslage unter die untere Fläche des Flansches 10 des Auffangbechers 1. Der Deckel 4 lässt sich durch leichtes Aufdrücken von oben auf den Auffangbecher aufsetzen und dann in alle Winkelstellungen verdrehen. Die Kreislinie, auf der die Federleisten angeordnet sind, entspricht im Durchmesser dem Aussendurchmesser des kreiszylindrischen Ringflansches.

## Patentansprüche

1. Bodenablauf mit einem oben offenen Auffangbecher (1), zumindest einem seitlich am Auffangbecher angeordneten Ablauf (2) und einem oberhalb des Ablaufs oder der Abläufe angeordneten, kreiszylindrischen Ringflansch (10), an welchem ein den Auffangbecher abschliessendes, einen Rost tragendes Oberteil befestigbar ist, wobei der Ringflansch (10) den oberen offenen Rand des Auffangsbechers (1) bildet und über dessen Umfang hinausragt, dadurch gekennzeichnet,
a) dass das Oberteil ein auf den Ringflansch (10) von oben aufsetzbarer, verdrehbarer, eckiger Deckel (3) ist,
b) dass der Deckel (3) an der Unterseite mit senkrecht nach unten stehenden, auf einer Kreislinie angeordneten Federleisten (8) ausgerüstet ist,
c) dass die Innenflächen der Federleisten (8) an die Aussenfläche des Ringflansches (10) angepasst sind, so dass die Federleisten (8) auf diesem gleitend verschiebbar sind.

2. Bodenablauf nach Anspruch 1, dadurch gekennzeichnet, dass der Deckel (3) aus einem eckigen Rahmen (4), in den eine auswechselbare Platte (5) mit Durchbrechungen (6) einsetzbar ist, besteht.

3. Bodenablauf nach Anspruch 1 oder 2, dadurch gekennzeichnet, dass der Deckel (3) um 360° auf dem Ringflansch (10) drehbar ist.

4. Bodenablauf nach einem der Ansprüche 1 bis 3, dadurch gekennzeichnet, dass der Ringflansch (10) des Auffangbechers (1) etwa 0,5 bis 3, insbesondere 1 bis 2 cm, hoch ist.

5. Bodenablauf nach einem der vorhergehenden Ansprüche, dadurch gekennzeichnet, dass der auf den Auffangbecher (1) aufsetzbare Deckel (3) viereckig oder rechteckig ist.

6. Bodenablauf nach einem der vorhergehenden Ansprüche, dadurch gekennzeichnet, dass die Federleisten (18) jeweils durch einen senkrechten Spalt voneinander getrennt sind.

7. Bodenablauf nach einem der vorhergehenden Ansprüche, dadurch gekennzeichnet, dass die Federleisten (18) am unteren Ende mit einer waagerecht angeordneten, nach innen vorstehenden Kante (12) ausgerüstet sind, die unter den Ringflansch (10) des Auffangbechers drückbar bzw. klipsbar ist.

8. Bodenablauf nach einem der vorhergehenden Ansprüche, dadurch gekennzeichnet, dass der Auffangbecher (1) im oberen Teil unterhalb des kreiszylindrischen Ringflansches (10) wenigstens mit zwei nach innen vorstehenden Stützflächen (11) ausgerüstet ist.

9. Bodenablauf nach Anspruch 8, dadurch gekennzeichnet, dass die Stützflächen (11) oberhalb der ablaufseitigen Öffnung (14) in der Seitenwand des Auffangbechers (1) angeordnet sind.

10. Bodenablaufnacheinemdervorhergehenden Ansprüche, dadurch gekennzeichnet, dass in den Auffangbecher (1) ein oben und unten offener Geruchabschlussstutzen (19) einsetzbar ist.

11. Bodenablauf nach einem der vorhergehenden Ansprüche, dadurch gekennzeichnet, dass der Geruchabschlussstutzen (19) mit einem über dessen Querschnitt hinausragenden, kreisförmigen Rand (18) ausgerüstet ist, der in den Ringflansch (10) des Auffangbechers (1) einsetzbar ist.

12. Bodenabtauf nach einem der vorhergehenden Ansprüche, dadurch gekennzeichnet, dass der obere kreisförmige Rand (18) des Geruchabschlussstutzens (19) eine umlaufende Rille für das Einlegen eines Dichtringes (20) aufweist.

13. Bodenablaufnacheinemdervorhergehenden Ansprüche, dadurch gekennzeichnet, dass der Auffangbecher (1) und der Deckel (3) aus Metall oder formstabilem, insbesondere kälte- und wärmebeständigem, Kunststoff besteht.

14. Bodenablaufnacheinemdervorhergehenden Ansprüche, dadurch gekennzeichnet, dass der Auffangbecher (1) und der Deckel (3) aus Acryl-Butadien-Styrol, Polypropylen oder Polyamid bestehen.

15. Bodenablauf nach einem der vorhergehenden Ansprüche, dadurch gekennzeichnet, dass der Deckel (3) und/oder die Platte (5) verchromt sind.

16. Bodenablaufnacheinemdervorhergehenden Ansprüche, dadurch gekennzeichnet, dass zwischen dem oberen Rand (10) des Geruchabschlussstutzens (19) und der Unterseite des Deckels (3) ein flacher Sprengring aus Kunststoff einlegbar ist.

## Claims

1. A floor drain comprising a collecting cup-shaped body (1) having an open upper end, at least one outlet (2) disposed laterally at said collecting cup-shaped body, and a circular cylindrical flange (10) disposed above said outlet or outlets, an upper part, which terminates said collecting cup-shaped body and supports a grate, being attachable to said circular cylindrical flange, said circular flange (10) forming the upper open edge of said collecting cup-shaped body (1) and projecting outwardly around the periphery thereof, wherein
a) said upper part being a turnable, angular cover (3) which can be applied to said circular flange (10) from above,
b) said cover (3) being furnished on the underside thereof with downwardly extending vertical spring strips (8) disposed around a circumference line,
c) the inside surfaces of said spring strips (8) being adjusted to the outside surfaces of said circular flange (10) for said spring strips (8) being slidable therealong.

2. A floor drain as set forth in claim 1, wherein said cover (3) comprising an angular frame (4) into which an exchangeable plate (5), having openings (6), can be inserted.

3. A floor drain as set forth in claims 1 or 2, wherein said cover (3) being turnable by 360° on the circular flange (10).

4. A floor drain as set forth in claims 1 to 3, wherein said circular flange (10) of said cup-shaped body (1) being about 0.5 to 3 cm, in particular 1 to 2 cm, in height.

5. A floor drain as set forth in one of the preceding claims, wherein said cover (3) for covering said cup-shaped body (1) being of quadrangular or rectangular design.

6. A floor drain as set forth in one of the preceding claims, wherein said spring strips (8) being spaced apart from each other by way of vertical slots.

7. A floor drain as set forth in one of the preceding claims, wherein said spring strips (8) comprising on the lower end thereof a horizontally disposed and inwardly projecting edge (12) which can be pressed or snapped under said circular flange (10) of said collecting cup-shaped body.

8. A floor drain as set forth in one of the preceding claims, wherein said collecting cup-shaped body (1) being furnished at its upper portion and below said circular cylindrical flange (10) with at least two inwardly projecting supporting surfaces (11).

9. A floor drain as set forth in claim 8, wherein said supporting surfaces (11) being located above the outlet opening (14) in the lateral wall of the collecting cup-shaped body (1).

10. A floor drain as set forth in one of the preceding claims, wherein a stink trap tube (19), having an upper and lower end, being able of being inserted into said collecting cup-shaped body (1).

11. A floor drain as set forth in one of the preceding claims, wherein said stink trap tube (19) being provided with a circular edge (18) projecting from the cross section thereof, said circular edge (18) being able of being inserted into said circular flange (10) of said collecting cup-shaped body (1).

12. A floor drain as set forth in one of the preceding claims, wherein said upper circular edge (18) of said stink trap tube (19) comprising a groove extending around said edge for receiving a gasket (20).

13. A floor drain as set forth in one of the preceding claims, wherein said collecting cup-shaped body (1) and said cover (3) being made of metal or dimensionally stable, in particular cold and heat resistant, synthetic material.

14. A floor drain as set forth in one of the preceding claims, wherein said collecting cup-shaped body (1) and said cover (3) being made of acrylstyrene-butadiene, polypropylene or polyamide.

15. A floor drain as set forth in one of the preceding claims, wherein said cover (3) and/or plate (5) being chromium-plated.

16. A floor drain as set forth in one of the preceding claims, wherein a flat spring ring made of synthetic material being able of being inserted between the upper edge (10) of said stink trap tube (19) and the underside of said cover (3).

## Revendications

1. Bonde de sol d'évacuation d'eau, comprenant un bac de réception (1) ouvert vers le haut, pourvu d'au moins un écoulement d'évacuation (2), et une bride annulaire cylindrique circulaire (10) disposée au-dessus du ou des écoulements, sur laquelle peut être fixée une partie supérieure obturant le bac de réception et supportant une grille, cette bride (10) formant le bord supérieur ouvert du bac de réception ( 1 ) et faisant saillie au-delà de son pourtour, bonde caractérisée en ce que:
a) la partie supérieure est constituée par un couvercle polygonal (3) appliqué par le haut et de manière à pouvoir tourner sur la bride annulaire (10),
b) ce couvercle (3) étant pourvu, sur sa face inférieure, de barrettes à ressort (8) disposées sur une ligne circulaire, et saillantes vers le bas
c) la surface inférieure des barrettes à ressort (8) étant adaptée à la surface extérieure de la bride annulaire (10) de telle sorte que les barrettes (8) sont déplaçables par glissement sur cette surface.

2. Bonde d'évacuation suivant la revendication 1, caractérisée en ce que le couvercle (3) consiste en un cadre polygonal (4) dans lequel est montée une plaque interchangeable (5) pourvue de découpages de traversée (6).

3. Bonde d'évacuation suivant l'une des revendications 1 ou 2, caractérisée en ce que le couvercle (3) peut être tourné de 360 degrés sur la bride annulaire (10).

4. Bonde d'évacuation suivant l'une quelconque des revendications 1 à 3, caractérisée en ce que la bride annulaire (10) du bac de réception (1) présente une hauteur d'environ 0,5 à 3 centimètres, particulièrement de 1 à 2 centimètres.

5. Bonde d'évacuation suivant l'une quelconque des revendications 1 à 4, caractérisée en ce que le couvercle (3) applicable sur le bac de réception (1) est de forme carrée ou rectangulaire.

6. Bonde d'évacuation suivant l'une quelconque des revendications 1 à 5, caractérisée en ce que les barrettes à ressort (8) sont séparées l'une de l'autre par une fente verticale.

7. Bonde d'évacuation suivant l'une quelconque des revendications 1 à 6, caractérisée en ce que les barrettes à ressort sont pourvues, à leurs extrémités inférieures, d'un rebord horizontal, saillant vers l'intérieur (12) lequel peut être engagé par déclic par pression sous la bride annulaire (10) du bac de réception.

8. Bonde d'évacuation suivant l'une quelconque des revendications 1 à 7, caractérisée en ce que le bac de réception (1) est pourvu, dans sa partie supérieure, au-dessous de la bride annulaire cylindrique circulaire (10), d'au moins deux surfaces d'appui (11) saillantes l'intérieur.

9. Bonde d'évacuation suivant la revendication 6, caractérisée en ce que les surfaces d'appui (11) sont disposées au-dessus de l'ouverture (14) du côté évacuation prévue dans la paroi latérale du bac de réception (1).

10. Bonde d'évacuation suivant l'une quelconque des revendications 1 à 9, caractérisée en ce que, dans le bac de réception (1), peut être monté un embout d'élimination des mauvaises odeurs (19) ouvert vers le haut et vers le bas.

11. Bonde d'évacuation suivant l'une quelconque des revendications 1 à 10, caractérisée en ce que l'embout d'élimination des mauvaises odeurs (19) est pourvue d'un bord circulaire (18) faisant saillie au-delà de sa section transversale vers l'éxterieur, qui peut être monté dans la bride annulaire (10) du bac de réception.

12. Bonde d'évacuation suivant l'une quelconque des revendications 1 à 1 1, caractérisée en ce que le bord supérieur (18), de forme circulaire de l'embout d'élimination des odeurs (19) est pourvu d'une gorge pour l'insertion d'une bague de joint d'étanchéité (20).

13. Bonde d'évacuation suivant l'une quelconque des revendications 1 à 12, caractérisée en ce que le bac de réception (1) et le couvercle (3) sont constitués en métal, ou en une matière synthétique de forme stable notamment résistante au froid et à la chaleur.

14. Bonde d'évacuation suivant l'une quelconque des revendications 1 à 13, caractérisée en ce que le bac de réception (1) et le couvercle (3) sont constitués en matière plastique de type acryl-butadiène- styrène, polypropylène ou polyamide.

15. Bonde d'évacuation suivant l'une quelconque des revendications 1 à 14, caractérisée en ce que le couvercle (3) et/ou la plaque (5) sont chromés.

16. Bonde d'évacuation suivant l'une quelconque des revendications 1 à 15, caractérisée en ce que entre le bord supérieur (10) de l'embout d'élimination des mauvaises odeurs (19) et la face inférieure du couvercle (3) est insérée une bague à ressort plane en matière synthétique.
